# FASCICULE DE BREVET EUROPEEN

(11) **EP 0 972 718 B1**
(45) Date de publication et mention de la délivrance du brevet: **12.05.2004**
(21) Numéro de dépôt: 99401702.8
(22) Date de dépôt: 07.07.1999
(51) Int. Cl.: B65D 71/14, B65D 71/20

(54) **Emballage de type fourreau, flan et ensemble formé d'un tel emballage enveloppant des objets**
Umverpackung, Zuschnitt und eine die Waren umhüllende Verpackungseinheit
Wrap-aroud package, blank and assembly comprising the package wraped around objects

(30) Priorité: 16.07.1998 FR 9809114
(43) Date de publication de la demande: 19.01.2000
(73) Titulaire: Goossens Beauvais, 60000 Allonne (FR)
(72) Inventeur: Bienaime, Patrick, Troissereux, 60112 Milly-Therain (FR)
(74) Mandataire: Moncheny, Michel

(56) Documents cités:
- FR-A- 1 529 094
- US-A- 2 094 744
- US-A- 3 437 193
- US-A- 4 703 856

## Description

La présente invention concerne un emballage de type fourreau selon le préambule de la revendication 1.

L'invention s'applique par exemple au conditionnement de pots de yaourt ou de compote de forme générale convergente.

Un tel emballage a généralement une forme de fourreau de section sensiblement rectangulaire, et l'emballage enveloppe totalement le groupe de pots correspondant. Un tel emballage permet de maintenir les pots groupés.

Un tel emballage est généralement réalisé à partir d'un flan de carton préalablement découpé et rainuré, puis plié et collé. La quantité de carton utilisée représente une part importante du coût d'un tel emballage. Les objectifs de limitation des coûts tendent donc à limiter les dimensions de ces emballages et notamment la hauteur de leurs parois avant et arrière.

Par ailleurs, la paroi avant d'un tel emballage forme un support d'informations destiné à être placé en avant dans les présentoirs des magasins, pour permettre à un consommateur d'identifier la marque et le type du produit conditionné dans les pots enveloppés par l'emballage.

Les fabricants de yaourt ou de compote imposent à cette face avant d'avoir des dimensions, et donc une hauteur, les plus grandes possibles afin que les informations qu'elle porte soient les plus visibles possibles.

Cette contrainte s'oppose donc jusqu'à présent à la limitation de la surface du flan utilisé et donc du coût de l'emballage.

FR-1 529 204 décrit un emballage selon le préambule de la revendication 1. Cet emballage ne permet pas de conditionner un groupe d'objets dont des objets sont disposés l'un derrière l'autre.

L'invention a pour but de résoudre ces problèmes en fournissant un emballage qui permette de conditionner au moins deux objets placés l'un derrière l'autre et qui soit de coût limité tout en offrant une paroi avant de dimensions satisfaisantes.

A cet effet, l'invention a pour objet un emballage de type fourreau selon la revendication 1.

Les revendications dépendantes 2 à 10 concernent des modes particuliers de réalisation.

L'invention a également pour objet un flan allongé selon la revendication 11.

La revendication 12 concerne une variante de ce flan.

L'invention a enfin pour objet un ensemble selon la revendication 13.

Les revendications 14 et 15 concernent des modes particuliers de réalisation de cet ensemble.

L'invention sera mieux comprise à la lecture de la description qui va suivre, donnée uniquement à titre d'exemple, et faite en se référant aux dessins annexés sur lesquels :
- la figure 1 est une vue schématique en perspective d'un ensemble comprenant des pots de yaourt enveloppés par un emballage selon l'invention,
- la figure 2 est une vue schématique de côté de l'ensemble de la figure 1, et
- la figure 3 est une vue en plan d'un flan permettant de réaliser l'emballage de la figure 1.

Dans toute la description, les termes employés et notamment « haut », « bas », « inférieur » et « supérieur » s'entendent pour un ensemble emballage et pots de yaourt posé normalement sur une surface horizontale, avec les fonds des pots de yaourt orientés vers le bas.

Les figures 1 et 2 représentent un ensemble 1 comprenant un groupe de quatre pots de yaourt ou de compote 2 et un emballage 3 du type fourreau enveloppant les pots 2. Pour plus de clarté, les pots 2 sont représentés en trait mixte, et deux de ces pots ne sont pas représentés complètement sur la figure 1.

Les pots de yaourt 2 sont identiques et comportent chacun un corps tronconique 4 convergeant vers le fond 5 du pot 2.

Chaque pot 2 est terminé au niveau de son extrémité supérieure 7 par un rebord 8 recouvert généralement d'un opercule de fermeture. Les quatre pots 2 sont regroupés en deux rangées de deux pots, disposées l'une devant l'autre, à savoir une rangée avant 10 et une rangée arrière 11.

L'emballage 3 comprend une paroi avant 13 (à gauche sur les figures 1 et 2), une paroi arrière 14, une paroi supérieure 15 et une paroi inférieure 16.

La paroi avant 13 s'étend devant la rangée avant 10, sur une hauteur et une largeur respectivement légèrement supérieures à la hauteur et la largeur du groupe de pots 2.

La paroi supérieure 15 s'étend depuis le bord supérieur 17 de la paroi avant 13 jusqu'au bord supérieur 18 de la paroi arrière 14, en passant au-dessus de tous les pots de yaourt 2.

La paroi inférieure 16 s'étend depuis le bord inférieur 19 de la paroi avant 13 jusqu'au bord inférieur 20 de la paroi arrière 14.

Les parois avant 13 et arrière 14 s'étendent vers le bas en convergeant légèrement l'une vers l'autre.

La paroi arrière 14 a une hauteur h nettement inférieure à la hauteur H de la paroi avant 13.

Le bord inférieur 20 de la paroi arrière 14 est donc situé à un niveau nettement supérieur à celui du bord inférieur 19 de la paroi avant 13.

La paroi inférieure 16 comprend, depuis le bord inférieur 19 de la paroi avant 13, une partie horizontale 22 située sous les fonds 5 des pots 2 de la rangée avant 10, puis une partie 23, qui est inclinée vers le haut et l'arrière de l'emballage 3 et qui rejoint le bord inférieur 20 de la paroi arrière 14.

La partie inclinée 23 comprend deux ouvertures arrière identiques 24 à contours 25 de forme générale en ellipse. Chaque ouverture 24 reçoit le corps tronconique 4 d'un pot 2 de la rangée arrière 11. La forme des contours 25 est adaptée pour que ceux-ci s'ajustent autour des corps 4 correspondants les retenant par blocage.

La partie inclinée 23 comprend également deux ouvertures avant identiques 26 à contours 27 de forme générale en arc d'ellipse. Chaque ouverture 26 reçoit une partie arrière 28 du corps tronconique 4 d'un pot 2 de la rangée avant 10.

La forme des contours 27 est adaptée pour que ceux-ci s'ajustent autour des corps 4 correspondants en les retenant par blocage.

La partie inclinée 23 de la paroi inférieure 16 comprend en outre des rabats rectangulaires avant 30 et arrière 31 associés chacun à une ouverture avant 26 ou arrière 24. Chaque rabat 30 s'étend sensiblement verticalement depuis une région d'un contour 27 légèrement décrochée vers l'arrière. Chaque rabat 31 s'étend également sensiblement verticalement depuis une région d'un contour 25 légèrement décrochée vers l'avant.

Les deux rabats 30 s'étendent chacun le long du corps 4 d'un pot 2 de la rangée 10 en prenant appui sur ce corps 4.

Les deux rabats 31 s'étendent chacun le long du corps 4 d'un pot 2 de la rangée 11 en prenant appui sur ce corps 4.

La partie horizontale 22 de la paroi inférieure 16 comprend, au niveau de chaque fond 5 des pots 2 de la rangée 10, un prolongement avant 32 en segment de disque, et un prolongement arrière 33 sensiblement trapézoïdal, de manière à augmenter la surface de contact entre la partie 22 avec les fonds 5 des pots 2 de la rangée avant 10.

La paroi avant 13 comprend, pour chaque pot 2 de la rangée 10, une ouverture 34 de réception d'une région avant du fond 5 du pot 2. Cette ouverture 34 est bordée par deux languettes triangulaires 35 de retenue du fond 5 correspondant.

La paroi avant 13 comprend en outre, pour chaque pot 2 de la rangée 10, une ouverture sensiblement horizontale 36 de réception et de retenue du rebord 8 du pot 2 correspondant.

La paroi arrière 14 comprend de manière analogue deux ouvertures sensiblement horizontales 37 de réception et de retenue des rebords 8 des pots 2 de la rangée arrière 11.

La paroi supérieure 15 comprend enfin des prolongements rectangulaires avant 39 et arrière 40 au droit des ouvertures 36 et 37 pour recouvrir les régions des rebords 8 reçues dans les ouvertures 36 et 37.

Deux dégagements en arc de cercle 41 sont ménagés sur les côtés de la paroi supérieure 15.

La figure 3 illustre un flan de carton allongé 50 ou ébauche, permettant de fabriquer l'emballage 3 par pliage. Sur cette figure, les lignes de pliage sont représentées en pointillé et les lignes de découpe en trait fort.

Ce flan 50 comprend successivement, articulés les uns aux autres, six panneaux sensiblement rectangulaires 51 à 56.

Le panneau 52 correspond à la paroi avant 13, le panneau 53 à la partie horizontale 22 de la paroi inférieure 16, le panneau 54 à la partie inclinée 23 de la paroi inférieure 16, et le panneau 55 à la paroi arrière 14.

La longueur du panneau 52 (qui correspond à la hauteur H) est supérieure à la longueur du panneau 55 (qui correspond à la hauteur h).

Le panneau 56, de faible longueur, est un rabat de collage du panneau 51 qui est destiné à être pratiquement recouvert par ce dernier en formant la paroi supérieure 15.

Deux fentes rectilignes 57 sont formées dans le panneau 52, à proximité et parallèlement à une ligne de pliage discontinue et transversale 58 qui relie les panneaux 51 et 52.

Chaque fente 57 se termine par des extrémités courbes rejoignant la ligne de pliage 58. Un évidement sensiblement rectangulaire 59 est ménagé au bord de la partie centrale de chaque fente 57, du côté d'une ligne de pliage discontinue et transversale 60 qui relie les panneaux 52 et 53.

Chaque fente 57 est destinée à délimiter lors du pliage de l'ébauche 50, d'une part un prolongement 39 de la paroi supérieure 15, et, d'autre part, avec l'évidement 59 correspondant, l'ouverture 36 correspondante de la paroi avant 13.

Le panneau 52 présente deux fentes 61 en arc de cercle formées à proximité de la ligne de pliage 60 et rejoignant celle-ci. Chaque fente 61 est prolongée dans sa partie centrale par une fente 62 parallèle à l'axe longitudinal de l'ébauche 50. Deux fentes obliques 63 s'étendent de part et d'autre de chaque fente 62 vers chaque extrémité de la fente 61 correspondante.

Après pliage de l'ébauche 50, chaque fente 61 est destinée à délimiter un prolongement avant 32 de la paroi inférieure 16, l'ouverture 34 correspondante dans la paroi avant 13 et, avec les fentes 62 et 63 correspondantes, les languettes triangulaires de retenue 35 correspondantes de la paroi avant 13.

Deux paires d'évidements oblongs 64 sont ménagées dans le panneau 54 à proximité d'une ligne de pliage discontinue et transversale 65 qui relie le panneau 53 au panneau 54.

Les évidements 64 d'une même paire sont, d'une part, reliés entre eux par une fente rectiligne 66 transversale à l'axe longitudinal du flan 50, et sont d'autre part prolongés chacun par une fente 67 longitudinale par rapport à l'axe du flan 50. Pour chaque paire d'évidements 64, ces évidements 64 et les fentes 66 et 67 délimitent un volet rectangulaire 68, relié par une ligne de pliage 69 au reste du panneau 54, et un volet trapézoïdal 70 relié au panneau 53.

Pour chaque paire d'évidement 64, les évidements 64 sont destinés à délimiter une ouverture avant 26 de la paroi inférieure 16 de l'emballage 3 formé. Les volets 68 et 70 correspondants, sont destinés à former respectivement le rabat 30 correspondant de la paroi inférieure 16 et le prolongement arrière 33 correspondant de la partie 22 de la paroi 16.

Le panneau 54 présente également deux évidements 72 dont le contour correspond principalement à une ellipse. Chaque évidement 72 est prolongé par deux fentes rectilignes 73 parallèles à l'axe longitudinal du flan 50. Ces fentes 73 délimitent en partie deux volets rectangulaires 74 reliés chacun par une ligne de pliage 75 au panneau 54. Chaque volet 74 s'étend en partie dans l'évidement 72 correspondant.

Les évidements 72 sont destinés à former les ouvertures arrière 24 de la paroi inférieure 16, et les volets 74 sont destinés à former les rabats 31 correspondants.

Les formes des évidements 72 et également des évidements 64 sont adaptées d'une part à l'inclinaison que prendra le panneau 54 pour former la partie 23 de la paroi 16 et d'autre part à la forme des pots 2.

Deux fentes rectilignes 76 sont formées dans le panneau 55 à proximité et parallèlement à une ligne de pliage discontinue et transversale 77 qui relie les panneaux 55 et 56. Ces fentes 75 sont terminées par des extrémités courbes rejoignant la ligne de pliage 76.

Deux évidements 78 en arc de cercle sont formés chacun sur un côté du panneau 51 et sont destinés à former les dégagements 41 de la paroi supérieure 15 de l'emballage 3.

Pour former l'emballage 3 de la figure 1, on enveloppe les pots 2 avec le flan 50, puis on vient coller le panneau 51 sur le panneau 56. La solidarisation de ces deux panneaux 51 et 56 peut également être assurée de tout autre manière connue.

L'emballage 3 ainsi formé assure une retenue satisfaisante des pots 2, notamment grâce aux formes conjuguées des corps 4 des pots 2 et des contours 25 et 27 des ouvertures 24 et 26, grâce aux rabats 30 et 31, grâce à la partie horizontale 22 de la paroi inférieure 16 et à ses prolongements 32 et 33, grâce aux ouvertures 36 et 37 des parois avant et arrière 13 et 14 et grâce à la paroi supérieure 15.

Il est à noter que la paroi inférieure 16 coopère avec les pots 2 de la rangée arrière 11 à un niveau supérieur à celui auquel elle coopère avec les pots 2 de la rangée avant 10.

Les dégagements 41 facilitent la saisie de l'emballage 3. Selon des variantes non représentées, ils peuvent être remplacés par d'autres moyens équivalents tels que des orifices.

La face avant 13 s'étend sur toute la hauteur et la largeur de groupes de pots 2 et présente donc une surface maximale disponible pour supporter des informations.

Cela étant, la forme asymétrique du profil de l'emballage 3, avec la paroi arrière 14 de faible hauteur et la présence de la partie inclinée 23 de la paroi inférieure 16, permet de limiter la surface totale du flan 50 utilisé.

Ainsi, à dimensions de paroi avant 13 égales, la surface du flan 50 utilisé est nettement inférieure à celle d'un flan destiné à former un emballage de section symétrique enveloppant totalement le groupe de pots de yaourt.

Selon des variantes non représentées, la hauteur de la paroi arrière 14 peut être très faible voire nulle.

L'invention peut bien sûr s'appliquer au conditionnement de tout type d'objets, en particulier de récipients. Bien sûr, l'invention permet de conditionner des groupes de nombre variable d'objets, par exemple comprenant 2x3 ou 2x4 objets ...

## Revendications

1. Emballage (3) de type fourreau pour envelopper un groupe d'au moins deux objets (2) tels que des récipients, l'emballage comprenant une paroi avant (13), une paroi arrière (14), une paroi d'extrémité supérieure (15) et une paroi d'extrémité inférieure (16) reliant les parois avant (13) et arrière (14), **caractérisé en ce que** la hauteur (H) de la paroi avant est supérieure à celle (h) de la paroi arrière, **en ce qu'**une des parois d'extrémité (16) comprend au moins une partie inclinée (23) et au moins une ouverture arrière (24) de réception d'un objet proche de la paroi arrière, et **en ce que**, le groupe comprenant au moins deux objets disposés l'un derrière l'autre, ladite paroi d'extrémité (16) comprend des moyens (22, 26) de retenue d'au moins un objet (2) proche de la paroi avant, ces moyens de retenue étant disposés en avant de la ou des ouverture(s) arrière (24) et étant destinés à être situés à un niveau différent du niveau de la ou des ouverture(s) arrière (24).

2. Emballage selon la revendication 1, **caractérisé en ce que** les moyens de retenue comprennent au moins une ouverture avant (26) de réception d'une partie d'un objet proche de la paroi avant (13).

3. Emballage selon l'une quelconque des revendications 1 à 2, **caractérisé en ce que** chaque ouverture avant (26) et/ou arrière (24) est ménagée dans la partie inclinée (23) de ladite paroi d'extrémité (16).

4. Emballage selon l'une quelconque des revendications 1 à 3, **caractérisé en ce que** ladite paroi d'extrémité comprend des rabats intérieurs (30, 31) de maintien des objets.

5. Emballage selon l'une quelconque des revendications 1 à 4, **caractérisé en ce que**, les objets comprenant des tronçons convergents (4), chaque ouverture avant (26) et/ou arrière (24)' est destinée à recevoir le tronçon convergent (4) de l'objet correspondant et a un contour (25, 27). de forme adaptée pour retenir ce tronçon convergent.

6. Emballage selon l'une quelconque des revendications 1 à 5, **caractérisé en ce que** ladite paroi d'extrémité est la paroi d'extrémité inférieure (16).

7. Emballage selon la revendication 6, **caractérisé en ce que** les moyens de retenue comprennent un support d'objets formé par une partie (22) de la paroi inférieure (16) destinée à être placée horizontalement sous le ou les objets correspondant(s).

8. Emballage selon l'une quelconque des revendications 1 à 7, **caractérisé en ce que**, les-objets comprenant des rebords d'extrémité (8), des ouvertures (36, 37) de réception et de retenue de ces rebords sont ménagées dans la paroi avant (13) et/ou dans la paroi arrière (14) de l'emballage.

9. Emballage selon l'une quelconque des revendications 1 à 8, **caractérisé en ce que** la paroi avant (13) est destinée à s'étendre sensiblement sur toute la hauteur du groupe d'objets (2).

10. Emballage selon l'une quelconque des revendications 1 à 9, **caractérisé en ce que** la paroi arrière est de hauteur (h) minimale voire nulle.

11. Flan allongé (50) pour la formation d'un emballage selon l'une quelconque des revendications 1 à 10, **caractérisé en ce qu'**il comprend des panneaux successifs (51 à 56) destinés à former les parois avant (13), arrière (14), d'extrémité supérieure (15), et d'extrémité inférieure (16) de l'emballage (3), et **en ce que** le panneau (52) destiné à former la paroi avant (13) a une longueur supérieure à celle du panneau (55) destiné à former la paroi arrière (14).

12. Flan selon la revendication 11, **caractérisé en ce que** le panneau (54) destiné à former la partie inclinée (23) de ladite paroi d'extrémité (16) présente des ouvertures (64, 72) de réception d'objets de formes adaptées à l'inclinaison de cette partie inclinée (23) dans l'emballage formlé (3).

13. Ensemble (1) comprenant un groupe d'au moins deux objets (2) tels que des récipients et un emballage (3) selon l'une quelconque des revendications 1 à 12 qui enveloppe le groupe d'objets.

14. Ensemble selon la revendication 13, **caractérisé en ce qu'**au moins deux des objets (2) sont disposés l'un derrière l'autre.

15. Ensemble selon la revendication 14, **caractérisé en ce que** le groupe d'objets comprend une rangée avant (10) et une rangée arrière (11) d'objets (2).

## Patentansprüche

1. Verpackung (3) vom Umhüllungs-Typ zum Einhüllen einer Gruppe von wenigstens zwei Objekten (2), wie Behältern, wobei die Verpackung aufweist: eine vordere Wand (13), eine hintere Wand (14), eine obere Endwand (15) und eine die vordere (13) und die hintere Wand (14) verbindende untere Endwand (16), **dadurch gekennzeichnet, dass** die Höhe (H) der vorderen Wand größer ist als die Höhe (h) der hinteren Wand, dass eine der Endwände (16) wenigstens einen schrägen Teil (23), und wenigstens eine hintere Öffnung (24) zum Aufnehmen eines Objektes in der Nähe der hinteren Wand aufweist, und dass die Gruppe wenigstens zwei hintereinander angeordnete Objekte aufweist, dass die genannte Endwand (16) Vorrichtungen (22,26) aufweist, um wenigstens ein Objekt (2) in der Nähe der vorderen Wand zurückzuhalten, dass die Rückhaltevorrichtungen vor der/den hinteren Öffnung(en) (24) vorgesehen sind, und dazu vorgesehen sind, sich auf einem bezüglich des Niveaus der hinteren Öffnung(en) unterschiedlichem Niveau zu befinden.

2. Verpackung nach Anspruch 1, **dadurch gekennzeichnet, dass** die Rückhaltevorrichtungen wenigstens eine vordere Öffnung (26) zum Aufnehmen eines Teils eines Objektes in der Nähe der vorderen Wand (13) aufweisen.

3. Verpackung nach einem der Ansprüche 1 oder 2, **dadurch gekennzeichnet, dass** jede vordere (26) und/oder hintere (24) Öffnung in dem schrägen Abschnitt (23) der genannten Endwand (16) vorgesehen ist.

4. Verpackung nach einem der Ansprüche 1 bis 3, **dadurch gekennzeichnet, dass** die genannte Endwand innere Klappen (30,31) zum Halten von Objekten aufweist.

5. Verpackung nach einem der Ansprüche 1 bis 4, **dadurch gekennzeichnet, dass** die Objekte konvergierende Teilstücke (4) aufweisen, wobei jede vordere (26) und/oder hintere (24) Öffnung dazu vorgesehen ist, das konvergierende Teilstück (4) des zugehörigen Objektes aufzunehmen, und eine Umrisslinie (25,27) von einer Form aufweist, welche dazu angepasst ist, das konvergente Teilstück zurückzuhalten.

6. Verpackung nach einem der Ansprüche 1 bis 5, **dadurch gekennzeichnet, dass** die genannte Endwand die Wand des unteren Endes (16) ist.

7. Verpackung nach Anspruch 6, **dadurch gekennzeichnet, dass** die Rückhaltevorrichtungen einen aus einem Abschnitt (22) der unteren Wand (16) gebildeten Objekthalter aufweisen, welcher dazu vorgesehen ist, horizontal unter das oder die zugehörigen Objekte positioniert zu werden.

8. Verpackung nach einem der Ansprüche 1 bis 7, **dadurch gekennzeichnet, dass** die Objekte Randanschläge (8) aufweisen, wobei in der vorderen Wand (13) und/oder der hinteren Wand (14) der Verpackung Öffnungen (36,37) zum Aufnehmen und Zurückhalten dieser Randanschläge vorgesehen sind.

9. Verpackung nach einem der Ansprüche 1 bis 8, **dadurch gekennzeichnet, dass** die vordere Wand (13) dazu vorgesehen ist, sich über im Wesentlichen die gesamte Höhe der Gruppe von Objekten (2) zu erstrecken.

10. Verpackung nach einem der Ansprüche 1 bis 9, **dadurch gekennzeichnet, dass** die hintere Wand eine Höhe (h) aufweist, welche minimal oder sogar Null ist.

11. Langgestreckter Zuschnitt (50) zum Bilden einer Verpackung nach einem der Ansprüche 1 bis 10, **dadurch gekennzeichnet, dass** er aufeinanderfolgende Felder (51 bis 56) aufweist, um die vordere Wand (13), hintere Wand (14) obere Endwand (15) und untere Endwand (16) der Verpackung (3) zu bilden, und dass das zum Bilden der vorderen Wand (13) vorgesehene Feld (52) eine größere Länge hat, als das zum Bilden der hinteren Wand (14) vorgesehene Feld (55).

12. Langgestreckter Zuschnitt nach Anspruch 11, **dadurch gekennzeichnet, dass** das zum Bilden des schrägen Abschnitts (23) vorgesehene Feld (54) der genannten Endwand (16) Objekt-Aufnehm-Öffnungen (64,72) mit einer der Steigung dieses schrägen Abschnitts (23) in der gebildeten Verpackung (3) angepassten Form aufweist.

13. Gesamtheit (1), welche aufweist: eine Gruppe von wenigstens zwei Objekten (2), wie Behältern, und eine die Gruppe von Objekten einhüllende Verpackung (3) gemäß einem der Ansprüche 1 bis 12.

14. Gesamtheit nach Anspruch 13, **dadurch gekennzeichnet, dass** wenigstens zwei der Objekte (2) hintereinander angeordnet sind.

15. Gesamtheit nach Anspruch 14, **dadurch gekennzeichnet, dass** die Gruppe von Objekten eine vordere Reihe (10) und eine hintere Reihe (11) von Objekten (2) aufweist.

## Claims

1. Sheath-type packaging (3) for enveloping a group of at least two objects (2) such as containers, the packaging comprising a front wall (13), a rear wall (14), an upper end wall (15) and a lower end wall (16) connecting the front (13) and rear (14) walls, **characterised in that** the height (H) of the front wall is greater than that (h) of the rear wall, **in that** one of the end walls (16) comprises at least one inclined part (23) and at least one rear aperture (24) for receiving an object close to the rear wall, and **in that**, since the group comprises at least two objects disposed one behind the other, the said end wall (16) comprises means (22, 26) for retaining at least one object close to the front wall, said retaining means being disposed in front of the rear aperture or apertures (24) and being intended to be situated at a level which is different from the level of the rear aperture or apertures (24).

2. Packaging according to claim 1, **characterised in that** the retaining means comprises at least one front aperture (26) for receiving part of an object close to the front wall (13).

3. Packaging according to any of claims 1 and 2, **characterised in that** each front aperture (26) and/or rear aperture (24) is arranged in the inclined part (23) of the said end wall (16).

4. Packaging according to any of claims 1 to 3, **characterised in that** the said end wall comprises internal flaps (30, 31) for holding the objects.

5. Packaging according to any of claims 1 to 4, **characterised in that**, since the objects comprise convergent sections (4), each front aperture (26) and/or rear aperture (24) is intended to receive the convergent section (4) of the corresponding object and has a contour (25, 27) having a shape which is adapted to retain said convergent section.

6. Packaging according to any of claims 1 to 5, **characterised in that** the said end wall is the lower end wall (16).

7. Packaging according to claim 6, **characterised in that** the retaining means comprise a support for objects which is formed by a part (22) of the lower wall (16) which is intended to be located horizontally under the corresponding object or objects.

8. Packaging according to any of claims 1 to 7, **characterised in that**, since the objects comprise end rims (8), apertures (36, 37) for receiving and retaining said rims are arranged in the front wall (13) and/or in the rear wall (14) of the packaging.

9. Packaging according to any of claims 1 to 8, **characterised in that** the front wall (13) is intended to extend substantially over the entire height of the group of objects (2).

10. Packaging according to any of claims 1 to 9, **characterised in that** the rear wall has a minimal height (h), or even no height at all.

11. Elongated blank (50) for forming a packaging according to any of claims 1 to 10, **characterised in that** it comprises successive panels (51 to 56) which are intended to form the front wall (13), rear wall (14), upper end wall (15) and lower end wall (16) of the packaging (3), and **in that** the panel (52) which is intended to form the front wall (13) has a length which is greater than that of the panel (55) which is intended to form the rear wall (14).

12. Blank according to claim 11, **characterised in that** the panel (54) which is intended to form the inclined part (23) of the said end wall (16) has apertures (64, 72) for receiving objects having shapes which are adapted to the inclination of said inclined part (23) in the formed packaging (3).

13. Combination (1) comprising a group of at least two objects (2) such as containers and a packaging (3) according to any of claims 1 to 12 which envelops the group of objects.

14. Combination according to claim 13, **characterised in that** at least two of the objects (2) are disposed one behind the other.

15. Combination according to claim 14, **characterised in that** the group of objects comprises a front row (10) and a rear row (11) of objects (2).
